# EUROPÄISCHE PATENTSCHRIFT

(11) **EP 2 604 921 B1**
(45) Veröffentlichungstag und Bekanntmachung des Hinweises auf die Patenterteilung: **04.03.2015**
(21) Anmeldenummer: 12196462.1
(22) Anmeldetag: 11.12.2012
(51) Int. Cl.: F23L 11/02, F23L 13/02

(54) **Nebenluftvorrichtung für eine Abgasleitung einer Feuerstätte und eine mit einer solchen Nebenluftvorrichtung ausgestattete Abgasleitung, insbesondere Abgasaußenleitung**
Auxiliary ventilation device for an exhaust gas line of a fireplace and an exhaust gas line provided with such an auxiliary ventilation device, in particular an external exhaust gas line
Dispositif d'air additionnel pour une conduite de gaz d'échappement d'un foyer et une conduite de gaz d'échappement équipée d'un tel dispositif d'air additionnel, notamment conduite extérieure de gaz d'échappement

(30) Priorität: 12.12.2011 DE 102011088297
(43) Veröffentlichungstag der Anmeldung: 19.06.2013
(73) Patentinhaber: Kutzner + Weber GmbH, 82216 Maisach (DE)
(72) Erfinder: Böhringer, Dirk, 56329 St. Goar (DE); Wolz, Simon, 99088 Erfurt (DE); Stiehler, Eberhard, 82291 Mamendorf (DE)
(74) Vertreter: Tiesmeyer, Johannes

(56) Entgegenhaltungen:
- EP-A1- 1 479 972
- US-A- 2 033 398
- US-A- 2 263 980
- US-A1- 2002 100 471

## Beschreibung

Die vorliegende Erfindung betrifft eine Nebenluftvorrichtung für eine Feuerungsanlage, die eine Abgasanlage mit einer Abgasleitung aufweist, wobei die Nebenluftvorrichtung einen mit der Abgasleitung zu verbindenden oder verbundenen Nebenlufteinlassstutzen mit einer Nebenlufteinlassöffnung und einer der Nebenlufteinlassöffnung als variables Verschlusselement zugeordneten Klappe umfasst, wobei die Klappe einander entgegengesetzte Klappenseiten aufweist und dazu eingerichtet ist, die Öffnungsweite der Nebenlufteinlassöffnung in Abhängigkeit von der Differenz zwischen den Drücken an den entgegengesetzten Klappenseiten einzustellen, wobei der Nebenlufteinlassstutzen einen außen an die Nebenlufteinlassöffnung angrenzenden, außenendseitigen Nebenlufteinlasskammerbereich aufweist, der mit der Außenumgebung der Nebenluftvorrichtung zum Einlass von Nebenluft in Verbindung steht, wobei der Nebenlufteinlasskammerbereich an der Au-ßenstirnseite des Nebenlufteinlassstutzens geschlossen ist.

Nebenluftvorrichtungen der vorstehend genannten Art sind in diversen Ausgestaltungen bekannt und dienen dazu, den Kaminzug der Abgasanlage bzw. eines damit verbundenen Abgaskamins zu begrenzen. In der Terminologie der vorliegenden Anmeldung umfasst der Begriff Abgasleitung auch einen Kamin oder Schornstein.

Zum Stand der Technik kann z.B. auf die DE 40 39 676 C1, die DE 195 29 010 A1 oder die EP 1 479 972 A1 verwiesen werden.

Bei der Klappe handelt es sich üblicherweise um eine um eine horizontale Schwenkachse zwischen einer Verschlussstellung und Öffnungsstellungen schwenkbar gelagerte, durch ein Einstellgewicht in ihrem Ansprechverhalten einstellbare Klappe, die bei Überschreiten einer bestimmten Differenz zwischen dem Druck im Außenraum und dem Druck im Innenraum der Abgasleitung in eine Öffnungsstellung übergeht, um Außenluft als Nebenluft durch die Nebenlufteinlassöffnung in die Abgasleitung einströmen zu lassen. Je stärker der durch den Kaminzug erzeugte Unterdruck in der Abgasleitung ist, desto mehr Nebenluft wird durch die auch als Zugregler bezeichnete Nebenluftvorrichtung in die Abgasleitung eingelassen, um den Zug zu begrenzen.

Die Nebenluftvorrichtungen haben üblicherweise einen kurzen rohrartigen Rahmen, welcher in Form eines Nebenlufteinlassstutzens an der Abgasleitung angebracht ist. Üblicherweise sind die Nebenlufteinlassöffnung und die Klappe so in oder an dem Nebenlufteinlassstutzen angeordnet, dass sie nach außen hin an der Stirnseite des Nebenlufteinlassstutzens frei liegen.

Eine aus der EP 1 479 972 A1 bekannte Nebenluftvorrichtung, welche den Oberbegriff des Anspruchs 1 offenbart, hat an der außenseitigen Stirnseite des Nebenlufteinlassstutzens eine Abdeckung, die einen Zugriff auf die Klappe und somit eine unsachgemäße Manipulation der Klappeneinstellung durch nichtauthorisierte Personen verhindern soll. Die Luftzuführung zur Klappe und zur Nebenluftöffnung erfolgt durch einen am Umfang des Nebenlufteinlassstutzens angeordneten und radial darin einmündenden Seitenkanal.

Im Zuge der Modernisierung von Heizungsanlagen oder auch aus architektonisch gestalterischen Gründen sind in jüngerer Vergangenheit zahlreiche Außenkamine und insbesondere zahlreiche einwandige oder doppelwandige Edelstahlkamine an Außenwänden von Gebäuden montiert worden, wobei diese Kamine häufig auch mit einer ebenfalls draußen angeordneten Nebenluftvorrichtung der eingangs genannten Art ausgestattet worden sind. Beim Betrieb solcher Abgaskamine an einer Feuerstätte kam es gelegentlich vor, dass durch unmittelbare Beaufschlagung der Klappe an der Nebenlufteinlassöffnung oder aufgrund eines erhöhten, durch Wind verursachten Staudrucks im Außenbereich der Nebenluftvorrichtung die Klappe in eine extreme Öffnungsstellung bewegt wurde, so dass sich auch in der Abgasleitung ein erhöhter Druck aufbauen konnte, der ein effizientes Abströmen der Abgase durch die Abgasleitung nach außen gestört und unterbunden - oder gar zu einer Strömungsumkehr der Abgase in Richtung zur Feuerstätte geführt hat. Dadurch wurde der Brennbetrieb der Feuerstätte gestört und es kam gelegentlich vor, dass Abgase in den Aufstellraum der Feuerstätte gelangt sind.

Die durch eine Abdeckung geschützte Regelklappe der aus der EP 1 479 972 A1 bekannten Nebenluftvorrichtung wäre im Falle der Außenmontage durch unmittelbare Beaufschlagung durch Wind oder Sturm geschützt. Allerdings würde ein sich durch Wind erzeugter Staudruck durch den radialen Seitenkanal hindurch auch an der Regelklappe aufbauen und deren Soll-Regelverhalten übersteuern, so dass es ebenfalls zu den vorstehend erwähnten Störeffekten beim Betrieb einer mit der Nebenluftvorrichtung nach der EP 1 479 972 A1 ausgerüsteten Abgasleitung an einer Feuerstätte kommen kann.

Der vorliegenden Erfindung liegt die Aufgabe zugrunde, eine Nebenluftvorrichtung der eingangs genannten Art bereitzustellen, die auch im Betrieb draußen an einer außen montierten Abgasleitung unter Windeinfluss zuverlässig funktioniert.

Zur Lösung dieser Aufgabe wird eine Nebenluftvorrichtung mit den Merkmalen des Anspruchs 1 vorgeschlagen, wobei diese dadurch gekennzeichnet ist, dass die Nebenluftvorrichtung einen außerhalb des Nebenlufteinlasskammerbereichs liegenden Venturiströmungskanal mit einem zur Außenumgebung der Nebenluftvorrichtung offenen Kanaleingang, einem Kanalausgang und einer Engstelle zwischen dem Kanaleingang und dem Kanalausgang aufweist, wobei der Venturiströmungskanal an seiner Engstelle über wenigstens eine Kommunikationsöffnung mit dem Nebenlufteinlasskammerbereich verbunden ist.

Mit Venturiströmungskanal ist in der vorliegenden Anmeldung ein Kanal bezeichnet, welcher eingangsseitig der Außenumgebung ausgesetzt ist, so dass bei erhöhtem Windaufkommen und Druckaufbau am Eingang des Venturiströmungskanals darin eine Strömung entsteht, die im Bereich der Engstelle zu einer Druckminderung entsprechend dem bekannten Venturieffekt führt. Aufgrund der Kommunikation dieser Engstelle des Venturiströmungskanals mit dem Nebenlufteinlasskammerbereich kommt es auch in Letzterem zu einem Druckminderungseffekt bei hinreichend starker Strömung im Venturiströmungskanal. Dieser Druckminderungseffekt kompensiert zumindest teilweise in dem Nebenlufteinlasskammerbereich einen etwaigen außen durch Wind verursachten Staudruck, so dass die Klappe von einem solchen Staudruck nicht in der aus dem Stand der Technik bekannten unerwünschten Weise in ihrem Regelverhalten übersteuert wird.

Ein besonders einfacher und dennoch in der gewünschten Weise wirkungsvoller Aufbau der Nebenluftvorrichtung nach der Erfindung ist möglich, wenn der Venturiströmungskanal ein an beiden axialen Enden aufgeweiteter Ringkanal mit einem am Umfang des Nebenlufteinlassstutzens umlaufend vorgesehenen ringförmigen Kanalquerschnitt ist, wobei der Kanaleingang und der Kanalausgang an den entgegengesetzten axialen Enden des Ringkanals liegen. Eine solche Ausführungsform der Nebenluftvorrichtung nach der Erfindung lässt sich hier insbesondere dadurch leicht realisieren, dass der Venturiströmungskanal radial innenseitig von dem Außenumfang des Nebenlufteinlassstutzens - und radial außenseitig von einem reifförmigen Blechring begrenzt ist, der koaxial zu dem Nebenlufteinlassstutzen um diesen herum angeordnet ist. Die Engstelle des Venturiströmungskanals kann leicht dadurch realisiert werden, dass der Blechring an seinen axialen Enden beidseitig konisch aufgeweitet ist, so dass der zwischen den Aufweitungen liegende axiale Bereich des Blechrings mit der Außenseite der Umfangswand des Nebenlufteinlassstutzens die Venturi-Engstelle bildet.

Vorzugsweise hat der Nebenlufteinlassstutzen mehrere über seinen Umfang verteilte Kommunikationsöffnungen, die in einer gemeinsamen Querschnittsebene mit der Engstelle des Venturiströmungskanals liegen und Letztere mit dem Nebenlufteinlasskammerbereich verbinden. Diese Kommunikationsöffnungen dienen sowohl zur Verbindung des Nebenlufteinlasskammerbereichs mit der Außenumgebung der Nebenluftvorrichtung, und zwar über den Venturiströmungskanal, als auch zur etwaigen Druckabsenkung im Nebenlufteinlasskammerbereich im Falle erhöhter Venturi-Strömung in dem Venturiströmungskanal bei Windbeaufschlagung. Der Nebenlufteinlasskammerbereich ist im Übrigen nach Außen hin geschlossen, so dass die Klappe und die Nebenlufteinlassöffnung an der Stirnseite des Nebenlufteinlassstutzens nicht frei liegen und somit auch nicht unmittelbarer Beaufschlagung durch Wind ausgesetzt sind. Die radial äußere Wand des Venturiströmungskanals überdeckt die Kommunikationsöffnungen radial außen.

Vorzugsweise sind der Nebenlufteinlassstutzen und der Venturiströmungskanal von einem perforierten, ringförmigen Außenschutzblech radial außen umgeben, wobei der Venturiströmungskanal parallel zur Achse des Nebenlufteinlassstutzens verläuft und mit seinem Kanaleingang an der äußeren Stirnseite des Nebenlufteinlassstutzens offen liegt.

Vorzugsweise ist die Nebenluftvorrichtung zu einer mit einer Abgasleitung zu verbindenden Baueinheit vorgefertigt und demgemäß nach Anschluss an die Abgasleitung ohne weitere nennenswerte Vorkehrungen betriebsbereit.

Gegenstand der Erfindung ist auch eine Abgasleitung mit einer Nebenluftvorrichtung nach der Erfindung. Eine solche Abgasleitung ist vorzugsweise an einem Außenbereich eines Gebäudes vorgesehen und weist einen außenliegenden Abschnitt auf, an dem die Nebenluftvorrichtung angeordnet ist. Die Nebenluftvorrichtung ist dabei zweckmäßigerweise so an der Abgasleitung angeordnet, dass der Kanaleingang des Venturiströmungskanals von einer betreffenden mit der Abgasleitung (Kamin) verbundenen nächsten Gebäudewand nach außen abgewandt ist.

Ein Ausführungsbeispiel der Erfindung wird nachstehend unter Bezugnahme auf die Figuren näher erläutert.
- Figur 1: zeigt in einer schematischen Schnittdarstellung einen als Abgasleitung vorgesehenen Außenkamin (Schornstein) mit einer Nebenluftvorrichtung nach der Erfindung, wobei der Außenkamin über eine Abgaszwischenleitung mit einer in einem Gebäude untergebrachten Feuerstätte verbunden ist.
- Figur 2a: zeigt in einer Teilschnittdarstellung ein Abgasleitungselement einer Abgasanlage mit einem seitlichen Abzweig.
- Figur 2b: zeigt in einer Teilschnittdarstellung eine als vorgefertigte Baueinheit ausgebildete und an das Abgasleitungselement aus Figur 2a anzuschließende Nebenluftvorrichtung nach der Erfindung im noch von dem Abgasleitungselement getrennten Zustand.
- Figur 2c: zeigt eine Draufsicht auf die Nebenluftvorrichtung aus Figur 2b mit Blick auf die außenseitige Stirnseite.

In der ausschnittsweisen Skizze gemäß Figur 1 erstreckt sich der Außenkamin 2 längs einer Gebäudewand 4 vertikal nach oben. Der Außenkamin 2 ist über eine Abgaszwischenleitung 6, die die Gebäudewand 4 durchsetzt, mit einer Feuerstätte (nicht gezeigt) in dem Gebäude verbunden, so dass die Abgaszwischenleitung 6 Abgas von der Feuerstätte zu dem Außenkamin 2 ableiten kann. Die normale Abgasströmung ist in Figur 1 durch Pfeile 7 angedeutet.

An einem im Beispielsfall unterhalb der Einmündung der als Verbindungsstück ausgebildeten Abgaszwischenleitung 6 liegenden und von der Gebäudewand 4 abgewandten Anschlussöffnung 8 des Außenkamins 2 ist eine Nebenluftvorrichtung 10 nach der Erfindung angeschlossen. Sie umfasst einen im Beispielsfall kreiszylindrischen Nebenlufteinlassstutzen 12, der unmittelbar an die Anschlussöffnung 8 angesetzt und mit dem Außenkamin 2 verbunden ist. An seiner Außenstirnseite 14 ist der Nebenlufteinlassstutzen 12 durch eine Wand 16 verschlossen. In dem Nebenlufteinlassstutzen 12 ist eine Regelklappe 18 um eine obere horizontale Gelenkachse 20 schwenkbar gelagert. Die Regelklappe 18 dient als variables Verschlusselement einer Nebenlufteinlassöffnung 22 der Nebenluftvorrichtung 10. Die Nebenlufteinlassöffnung 22 befindet sich in einer zur Achse 24 des Nebenlufteinlassstutzens 12 orthogonalen und auch die horizontale Gelenkachse 20 enthaltenden Querschnittsebene 26 des Nebenlufteinlassstutzens 12.

Die Regelklappe 18 ist dazu eingerichtet, die Öffnungsweite der Nebenlufteinlassöffnung 22 in Abhängigkeit von der Differenz zwischen den Drücken an der vom Kamin 2 abgewandten Klappenseite 28 und der dem Kamin 2 zugewandten inneren Klappenseite 30 einzustellen und ein Einstellgewicht 32 dient zur Vorgabe eines bestimmten Ansprechverhaltens der Regelklappe 18.

Der Nebenlufteinlassstutzen 12 hat einen außen an die Nebenlufteinlassöffnung 22 angrenzenden, außenendseitigen Nebenlufteinlasskammerbereich 34, der sich über den gesamten Querschnitt des Nebenlufteinlassstutzens 12 erstreckt und durch die Wand 16 nach außen hin abgedeckt ist. Der Nebenlufteinlassstutzen 12 hat ferner in einer zu der Ebene 26 der Nebenlufteinlassöffnung 22 parallelen Querschnittsebene 35 mehrere gleichmäßig am Umfang des Nebenlufteinlassstutzens 12 verteilte Langlöcher 36 als Kommunikationsöffnungen nach außen. Im normalen Betrieb kann in der in Figur 1 durch den Pfeil 13 angedeuteten Weise Außenluft zur Nebenlufteinlassöffnung 22 und ggf. weiter in den Kamin 2 strömen.

Konzentrisch zur Achse 24 des Nebenlufteinlassstutzens 12 ist dieser im Bereich der Ebene 35 von einem reifförmigen Blechring 38 umgeben. Dieser Blechring 38 weist an seinen axialen Enden konische Aufweitungen 40 auf und begrenzt zusammen mit dem Nebenlufteinlassstutzen 12 einen Ringkanal 42 mit einer Engstelle 44 zwischen den konischen Aufweitungen 40. Dieser Ringkanal 42 bildet einen Venturiströmungskanal mit einer an der Stirnseite 14 des Nebenlufteinlassstutzens 12 offenen Kanaleingang 46 und einen axial entgegengesetzten Kanalausgang 48. Die Kommunikationsöffnungen 36 stellen eine Verbindung zwischen der Engstelle 44 des Venturiströmungskanals 42 und dem Nebenlufteinlasskammerbereich 34 her.

Unter normalen Bedingungen, d.h. bei Windstille oder geringer Windeinwirkung, hat der Venturiströmungskanal 42 keine nennenswerten Auswirkungen auf das Regelverhalten der Nebenluftvorrichtung 10. Bei stärkerem Windeinfall (in Figur 1 durch den Pfeil 43 repräsentiert) und einem damit ggf. einhergehenden Staudruck im Außenbereich der Nebenluftvorrichtung 10 kann sich eine Luftströmung durch den Venturiströmungskanal 42 hindurch aufbauen, wie dies in Figur 1 im oberen Bereich des Venturiströmungskanals 42 anhand von Strömungspfeilen 45 beispielhaft angedeutet ist, wobei es im Bereich der Engstelle 44 zu einer Druckminderung in dem Venturiströmungskanal 42 kommt, die sich über die Kommunikationsöffnungen 36 auch auf den Nebenlufteinlasskammerbereich 34 auswirkt, um die angesprochenen Staudruckeffekte zumindest teilweise zu kompensieren. Die Regelklappe 18 wird daher nicht in einer unerwünschten Weise durch Windeinflüsse in ihrem Regelverhalten übersteuert.

Figur 2a zeigt in einer Teilschnittdarstellung ein doppelwandiges Rohrelement 49 für einen doppelwandigen Edelstahlkamin mit einem seitlichen Abzweig 50 zum Anschluss der in Figur 2b in Teilschnittdarstellung gezeigten Nebenluftvorrichtung 10 nach der Erfindung. Bei den in Figur 2a und Figur 2b gezeigten Komponenten 49 und 10 handelt es sich um Komponenten eines Stecksystems, wobei die Nebenluftvorrichtung 10 mit dem Muffenabschnitt 52 auf den Steckabschnitt 54 des Abzweigs 50 aufgesteckt werden kann, um die beiden Komponenten 10, 49 miteinander zu verbinden.

Mit 56 ist in den Figuren 2a und 2b ein Dämmstoff-Isoliermaterial zwischen einem Außenwandbereich und einem Innenwandbereich der betreffenden Komponente 49 bzw. 10 bezeichnet.

Zum Aufbau eines Kamins 2 sind an die Komponente 49 weitere Rohrelemente des betreffenden modularen Kaminbausystems (Stecksystems) anzuschließen.

Die Nebenluftvorrichtung 10 gemäß Figur 2b ist eine bereits anschlussfertige Baueinheit. Sie umfasst den Nebenlufteinlassstutzen 12, der an seiner außenseitigen Stirnseite 14 mit der Wand 16 verschlossen ist und eine orthogonal zu seiner Achse 24 verlaufende Zwischenwand 58 aufweist, in der die Nebenlufteinlassöffnung 22 als zentraler Ausschnitt vorgesehen ist. Am oberen Rand der Nebenlufteinlassöffnung 22 befindet sich das Gelenk 21 der Regelklappe 18 mit der Schwenkachse 20. Das Einstellgewicht 32 ist eine Schraubmutter, die auf der Gewindestange 60 sitzt und näher an die Schwenkachse 20 herangeschraubt bzw. durch Zurückschrauben davon entfernt werden kann, um das Ansprechverhalten der Regelklappe 18 einzustellen. Die Klappe 18 geht in die Öffnungsstellung über, indem sie gemäß Darstellung in Figur 2b aus der im Wesentlichen vertikalen Verschlussstellung heraus im Uhrzeigersinn nach innen in Richtung Muffenabschnitt 52 schwenkt.

Außen an die Nebenlufteinlassöffnung 22 grenzt der Nebenlufteinlasskammerbereich 34 an. Er ist im Beispielsfall der Figur 2b von einem kreiszylindrischen Abschnitt des Nebenlufteinlassstutzens 12 gebildet und weist in der orthogonal zur Achse 24 verlaufenden Querschnittsebene 35 an seinem Umfang verteilte Langlöcher 36 als Kommunikationsöffnungen zu dem Venturiströmungskanal 42 auf.

Wie auch schon unter Bezugnahme auf Figur 1 erläutert, ist der Venturiströmungskanal 42 ein von dem Außenumfang des Nebenlufteinlassstutzens 12 und dem Innenumfang eines reifförmigen Blechrings 38 begrenzter Ringkanal 42, der sich in Richtung der Achse 24 erstreckt und an seinen axialen Enden die aufgeweiteten Bereiche 40 aufweist. Gut erkennbar in Figur 2b ist die Engstelle 44 des Venturiströmungskanals 42 zwischen den beiden aufgeweiteten Bereichen 40. Diese Engstelle 44 steht über die Kommunikationsöffnungen 36 mit dem Nebenlufteinlasskammerbereich 34 in Verbindung. In axialer Richtung sind die Kommunikationsöffnungen 36 schmaler als der Blechring 38, so dass letzterer die Kommunikationsöffnungen 36 radial außen mit radialem Abstand überdeckt.

Radial außen sind der Nebenlufteinlassstutzen 12 über die Länge seines Nebenlufteinlasskammerbereichs 34 und der Blechring 38 von einem mit zahlreichen Löchern 62 perforierten Schutzblechring 64 umgeben, welcher den Blechring 38 in der korrekten axialen Position hält, so dass die Engstelle 44 in der Ebene 35 der Kommunikationsöffnungen 36 positioniert ist.

Im Bereich der Stirnseite 14 ist der Venturiströmungskanal 42 für ein Einlass von Windströmung an seinem Kanaleingang 40 offen. Die an dem Kanalausgang 48 aus dem Venturiströmungskanal 42 ausströmende Luft kann durch die Löcher 62 des Schutzblechrings 64 nach außen abströmen.

## Patentansprüche

1. Nebenluftvorrichtung (10) für eine Abgasleitung (2) einer Feuerstätte, umfassend einen mit der Abgasleitung (2) verbindbaren Nebenlufteinlassstutzen (12) mit einer Nebenlufteinlassöffnung (22) und einer der Nebenlufteinlassöffnung (22) als variables Verschlusselement zugeordneten Klappe (18), wobei die Klappe (18) einander entgegengesetzte Klappenseiten (28, 30) aufweist und dazu eingerichtet ist, die Öffnungsweite der Nebenlufteinlassöffnung (22) in Abhängigkeit von der Differenz zwischen den Drücken an den entgegengesetzten Klappenseiten (28, 30) einzustellen, wobei
der Nebenlufteinlassstutzen (12) einen außen an die Nebenlufteinlassöffnung (22) angrenzenden, außenendseitigen Nebenlufteinlasskammerbereich (34) aufweist, der mit der Außenumgebung der Nebenluftvorrichtung (10) zum Einlass von Nebenluft in Verbindung steht, und wobei der Nebenlufteinlasskammerbereich (34) an der Außenstirnseite (14) des Nebenlufteinlassstutzens geschlossen ist,
**dadurch gekennzeichnet, dass** die Nebenluftvorrichtung (10) einen außerhalb des Nebenlufteinlasskammerbereichs (34) liegenden Venturiströmungskanal (42) mit einem zur Außenumgebung der Nebenluftvorrichtung (10) offenen Kanaleingang (46), einem Kanalausgang (48) und einer Engstelle (44) zwischen dem Kanaleingang (46) und dem Kanalausgang (48) aufweist, wobei der Venturiströmungskanal (42) an seiner Engstelle (44) über wenigstens eine Kommunikationsöffnung (36) mit dem Nebenlufteinlasskammerbereich (34) verbunden ist.

2. Nebenluftvorrichtung (10) nach Anspruch 1, **dadurch gekennzeichnet, dass** der Venturiströmungskanal (42) ein an seinen axialen Enden aufgeweiteter Ringkanal mit einem am Umfang des Nebenlufteinlassstutzens (12) umlaufend vorgesehenen ringförmigen Kanalquerschnitt ist, wobei der Kanaleingang (46) und der Kanalausgang (48) an den entgegengesetzten axialen Enden des Ringkanals (42) liegen.

3. Nebenluftvorrichtung (10) nach Anspruch 2, **dadurch gekennzeichnet, dass** der Venturiströmungskanal (42) radial innenseitig von dem Außenumfang des Nebenlufteinlassstutzens (12) - und radial außenseitig von einem reifförmigen Blechring (38) begrenzt ist, der koaxial zu dem Nebenlufteinlassstutzen (12) angeordnet ist.

4. Nebenluftvorrichtung (10) nach Anspruch 3, **dadurch gekennzeichnet, dass** der Blechring (38) an seinen axialen Enden beidseitig insbesondere konische Aufweitungen (40) aufweist.

5. Nebenluftvorrichtung (10) nach einem der vorher gehenden Ansprüche, **dadurch gekennzeichnet, dass** der Nebenlufteinlassstutzen (12) mehrere über seinen Umfang verteilte Kommunikationsöffnungen (36) aufweist, die in einer gemeinsamen Querschnittsebene (35) mit der Engstelle (44) des Venturiströmungskanals (42) liegen.

6. Nebenluftvorrichtung (10) nach einem der vorher gehenden Ansprüche, **dadurch gekennzeichnet, dass** der Nebenlufteinlasskammerbereich (34) durch die wenigstens eine Kommunikationsöffnung (36) mit der Außenumgebung in Verbindung steht, um Nebenluft aus der Außenumgebung in den Nebenlufteinlasskammerbereich (34) einzuleiten.

7. Nebenluftvorrichtung (10) nach einem der vorher gehenden Ansprüche, **dadurch gekennzeichnet, dass** der Nebenlufteinlassstutzen (12) und der Venturiströmungskanal (42) von einem perforierten Schutzblechring (64) umgeben sind.

8. Nebenluftvorrichtung (10) nach einem der vorhergehenden Ansprüche, **dadurch gekennzeichnet, dass** sie zu einer mit der Abgasleitung (2) verbindbaren Baueinheit (10) vorgefertigt ist.

9. Abgasleitung (2) mit einer Nebenluftvorrichtung (10) nach einem der vorhergehenden Ansprüche.

10. Abgasleitung (2) nach Anspruch 9, **dadurch gekennzeichnet, dass** sie zumindest einen für einem Außenbereich eines Gebäudes verlaufenden Abschnitt aufweist und die Nebenluftvorrichtung (10) an diesem Abschnitt außen angeordnet ist.

## Claims

1. Secondary air device (10) for an exhaust gas line (2) of a furnace, comprising a secondary air intake nozzle (12) which can be connected to the exhaust gas line (2) and has a secondary air intake (22) and a flap (18) assigned to the secondary air intake (22) as a variable closure element, the flap (18) having flap sides (28, 30), which face in the opposite direction to one another, and being designed to adjust the opening width of the secondary air intake (22) according to the difference between the pressures on the flap sides (28, 30), which face in opposite directions, the secondary air intake nozzle (12) comprising a secondary air intake chamber region (34) at the outer end thereof, which region is adjacent to the outside of the secondary air intake (22) and is in communication with the external environment of the secondary air device (10) in order to take in secondary air, and the secondary air intake chamber region (34) being joined to the outer end face (14) of the secondary air intake nozzle, **characterised in that** the secondary air device (10) comprises a Venturi flow passage (42) which is located outside the secondary air intake chamber region (34) and has a passage inlet (46) which is open to the external environment of the secondary air device (10), a passage outlet (48) and a narrow point (44) between the passage inlet (46) and the passage outlet (48), the Venturi flow passage (42) being connected at the narrow point (44) thereof to the secondary air intake chamber region (34) via at least one communication opening (36).

2. Secondary air device (10) according to claim 1, **characterised in that** the Venturi flow passage (42) is an annular passage which is widened at the axial ends thereof and has an annular passage cross section which is provided around the circumference of the secondary air intake nozzle (12), the passage inlet (46) and the passage outlet (48) being located at the opposing axial ends of the annular passage (42).

3. Secondary air device (10) according to claim 2, **characterised in that** the Venturi flow passage (42) is radially defined on the inside by the outer circumference of the secondary air intake nozzle (12) and is radially delimited on the outside by a hoop-shaped sheet-metal ring (38) which is arranged coaxially with the secondary air intake nozzle (12).

4. Secondary air device (10) according to claim 3, **characterised in that** the sheet-metal ring (38) comprises in particular conical widenings (40) on both sides at the axial ends thereof.

5. Secondary air device (10) according to any of the preceding claims, **characterised in that** the secondary air intake nozzle (12) comprises a plurality of communication openings (36) distributed over the circumference thereof, which openings are located in the same cross-sectional plane (35) as the narrow point (44) of the Venturi flow passage (42).

6. Secondary air device (10) according to any of the preceding claims, **characterised in that** the secondary air intake chamber region (34) is in communication with the external environment by means of the at least one communication opening (36) in order to introduce secondary air from the external environment into the secondary air intake chamber region (34).

7. Secondary air device (10) according to any of the preceding claims, **characterised in that** the secondary air intake nozzle (12) and the Venturi flow passage (42) are surrounded by a perforated protective sheet-metal ring (64).

8. Secondary air device (10) according to any of the preceding claims, **characterised in that** it is prefabricated to form a constructional unit (10) which can be connected to the exhaust gas line (2).

9. Exhaust gas line (2) comprising a secondary air device (10) according to any of the preceding claims.

10. Exhaust gas line (2) according to claim 9, **characterised in that** it comprises at least one portion extending for an external region of a building, and the secondary air device (10) is arranged on the outside of said portion.

## Revendications

1. Dispositif d'air secondaire (10) pour une conduite de gaz d'échappement (2) d'un foyer, comprenant un manchon d'entrée d'air secondaire (12) pouvant être relié à la conduite de gaz d'échappement (2), avec une ouverture d'entrée d'air secondaire (22) et un clapet (18), en tant qu'élément à fermeture variable, correspondant à l'ouverture d'entrée d'air secondaire (22), le clapet (18) comprenant des côtés de clapet (28, 30) opposés et étant conçu pour régler l'ouverture de l'ouverture d'entrée d'air secondaire (22) en fonction de la différence entre les pressions sur les côtés de clapet (28, 30) opposés,
le manchon d'entrée d'air secondaire (12) comprenant une zone de chambre d'entrée d'air secondaire (34) du côté de l'extrémité extérieure et adjacente à l'extérieur de l'ouverture d'entrée d'air secondaire (22), qui est reliée à l'environnement extérieur du dispositif d'air secondaire (10) pour l'entrée d'air secondaire et la zone de chambre d'entrée d'air secondaire (34) étant fermée au niveau du côté frontal extérieur (14) du manchon d'entrée d'air secondaire,
**caractérisé en ce que** le dispositif d'air secondaire (10) comprend un canal d'écoulement Venturi (42) se trouvant à l'extérieur de la zone de chambre d'air secondaire (34), avec une entrée de canal (46) ouverte sur l'environnement extérieur du dispositif d'air secondaire (10), une sortie de canal (48) et un goulot d'étranglement (44) entre l'entrée de canal (46) et la sortie de canal (48), le canal d'écoulement Venturi (42) étant relié, au niveau de son goulot d'étranglement (44), par l'intermédiaire d'au moins une ouverture de communication (36), avec la zone de chambre d'air secondaire (34).

2. Dispositif d'air secondaire (10) selon la revendication 1, **caractérisé en ce que** le canal d'écoulement Venturi (42) est un canal annulaire élargi au niveau de ses extrémités axiales avec une section de canal annulaire prévue sur la circonférence du manchon d'entrée d'air secondaire (12), l'entrée de canal (46) et la sortie de canal (48) se trouvant au niveau des extrémités axiales opposées du canal annulaire (42).

3. Dispositif d'air secondaire (10) selon la revendication 2, **caractérisé en ce que** le canal d'écoulement Venturi (42) est limité radialement à l'intérieur par la circonférence extérieure du manchon d'entrée d'air secondaire (12) et radialement à l'extérieur par une bague en tôle (38) de forme annulaire, qui est coaxial par rapport au manchon d'entrée d'air secondaire (12).

4. Dispositif d'air secondaire (10) selon la revendication 3, **caractérisé en ce que** la bague en tôle (38) présente, au niveau de ses extrémités axiales, des deux côtés, des évasements coniques (40).

5. Dispositif d'air secondaire (10) selon l'une des revendications précédentes, **caractérisé en ce que** le manchon d'entrée d'air secondaire (12) comprend plusieurs ouvertures de communication (36) réparties sur sa circonférence, qui se trouvent dans un plan de section transversale (35) commun avec le goulot d'étranglement (44) du canal d'écoulement Venturi (42).

6. Dispositif d'air secondaire (10) selon l'une des revendications précédentes, **caractérisé en ce que** la zone de chambre d'entrée d'air secondaire (34) est reliée, par l'au moins une ouverture de communication (36), avec l'environnement extérieur, afin d'introduire de l'air secondaire provenant de l'environnement extérieur dans la zone de chambre d'entrée d'air secondaire (34).

7. Dispositif d'air secondaire (10) selon l'une des revendications précédentes, **caractérisé en ce que** le manchon d'entrée d'air secondaire (12) et le canal d'écoulement Venturi (42) sont entourés par une bague de tôle perforée (64).

8. Dispositif d'air secondaire (10) selon l'une des revendications précédentes, **caractérisé en ce qu'**il est préfabriqué sous la forme d'un sous-ensemble (10) pouvant être relié à la conduite de gaz d'échappement (2).

9. Conduite de gaz d'échappement (2) avec un dispositif d'air secondaire (10) selon l'une des revendications précédentes.

10. Conduite de gaz d'échappement (2) selon la revendication 9, **caractérisée en ce qu'**elle comprend une portion parcourant une zone extérieur d'un bâtiment et le dispositif d'air secondaire (10) se trouve à l'extérieur sur cette portion.
